# EUROPÄISCHE PATENTSCHRIFT

(11) **EP 1 033 082 B1**
(45) Veröffentlichungstag und Bekanntmachung des Hinweises auf die Patenterteilung: **07.05.2003**
(21) Anmeldenummer: 00103566.6
(22) Anmeldetag: 19.02.2000
(51) Int. Cl.: A24C 5/18

(54) **Vorrichtung zum Aufbauen eines kontinuierlichen Tabakstranges**
Apparatus for making a continuous tobacco rod
Dispositif de fabrication d'une tige de tabac continue

(30) Priorität: 03.03.1999 DE 19909216
(43) Veröffentlichungstag der Anmeldung: 06.09.2000
(73) Patentinhaber: Hauni Maschinenbau AG, 21033 Hamburg (DE)
(72) Erfinder: Thiele, Henning, 21481 Lauenburg (DE)

(56) Entgegenhaltungen:
- EP-A- 0 497 731
- US-A- 3 105 498

## Beschreibung

Die Erfindung betrifft eine Vorrichtung zum Aufbauen eines kontinuierlichen Tabakstranges, mit einem entlang einer Aufbaustrecke mit einer Saugkammer in Wirkverbindung stehenden Saugstrangförderer, welcher im Strangeinlaufbereich einer den Tabakstrang zu einem umhüllten Zigarettenstrang formenden Formateinrichtung um eine mit dem Saugstrangförderer umlaufende Preßscheibe herumgeführt ist. Eine solche Vorrichtung ist z.B. aus EP-A- 0497731 bekannt.

Zum Herstellen eines Zigarettenstrangs werden gewöhnlich vereinzelte und aufgelockerte Tabakfasern auf einem in einem Tabakkanal umlaufenden Strangförderer in Form eines Endlos-Förderbandes zu einem Faserstrang aufgeschauert, der kontinuierlich aus dem Strangaufbaubereich abgefördert und egalisiert wird, bevor er auf einen mit einem umlaufenden Formatband in eine Formateinrichtung bewegten Hüllmaterialstreifen abgelegt und in der Formateinrichtung mit dem Hüllmaterialstreifen, zum Beispiel einem Zigarettenpapierstreifen, umhüllt wird. Der im Einlaufbereich der Formateinrichtung zunächst noch eben einlaufende Hüllmaterialstreifen wird beim Durchgang durch die Formateinrichtung zunächst U-förmig um den Faserstrang geformt, bevor er ganz um den Strang herumgelegt und zur Bildung einer zylindrischen Hülle entlang einer Überlappungsnaht in der Regel durch Verkleben um den Strang herum geschlossen wird.

Als Strangförderer wird gewöhnlich ein luftdurchlässiges Gewebeband eingesetzt, in dem sich durch den angelegten Unterdruck oder infolge des mechanischen Drucks beim Komprimieren des Faserstrangs Tabakpartikel aus dem Strang festsetzen und an anderer Stelle wieder ablösen können, so daß eine ordnungsgemäße Übergabe aller Teilchen des Strangs in die Formateinrichtung verhindert wird. Um sicherzustellen, daß alle Teilchen des Strangs, auch solche, die sich am Strangförderer festgesetzt haben, in die Formateinrichtung abgegeben werden, weist diese an ihrem Einlaufende eine Vorrichtung zum Abstreifen von Tabakteilchen, einen sogenannten Schaber, auf Dieser besteht aus einem Grundkörper und weist eine Abstreifkante auf, die dicht an der Oberfläche des Strangförderers positioniert ist und die Tabakteilchen des Strangs vom Strangförderer abstreift.

Um die kritische Übergabezone des Tabakstranges vom oberen Saugstrangförderer auf den mit dem Formatband zugeführten unteren, in das Format einlaufenden Zigarettenpapierstreifen zu entschärfen, sollte sie möglichst kurz bemessen sein bzw. sich möglichst dicht am Formateinlauf erstrecken.

Gute Ergebnisse werden mit einer möglichst kleinen, den Saugstrangförderer umlenkenden Preßscheibe erzielt, die einerseits hohe Fliehkräfte zur besseren Ablösung des Tabakstranges erzeugt und andererseits eine optimale Anstellung und Ausbildung eines dem Saugstrangförderer zugeordneten Schabers erlaubt.

Hingegen ist eine relativ eng bemessene Bandumlenkung extrem empfindlich gegen den in diesem Bereich zwangsläufig anfallenden Tabakstaub, der zerstörend auf die Lagerung einer derartigen Preßscheibe einwirkt und sich auf der Scheibenumfangsfläche ablagert, so daß das Förderband abgehoben wird und durch den Schaber zerstört werden kann.

Der Versuch, durch die Anstellung eines Schabers Staubablagerungen von der Scheibenumfangsfläche zu entfernen, hat zu keinen befriedigenden Ergebnissen geführt.

Der Erfindung liegt die Aufgabe zugrunde, die Funktionssicherheit einer derartigen im Hinblick auf eine bessere Strangbildung optimierten Bandumlenkung sowie deren Standzeit zu erhöhen.

Diese Aufgabe wird erfindungsgemäß dadurch gelöst, daß die Preßscheibe im Bereich eines umschlingungsfreien Umfangsabschnitts durch einen einerseits mit dem inneren Lagerraum der Preßscheibe und andererseits mit der Saugkammer in Strömungsverbindung stehenden Luftkanal begrenzt ist.
Auf diese Weise wird die Preßscheibe gleichermaßen an allen inneren und äußeren staubablagernden Flächen durch einen permanent wirkenden Saugzug gereinigt. Die inneren Flächen werden durch den Saugzug gemäß einer Weiterbildung am besten dadurch erreicht, daß die Strömungsverbindung zum Lagerraum der Preßscheibe durch beidseitig am Umfangsrand der Preßscheibe austretende Luftschlitze hergestellt wird, welche zweckmäßigerweise in Form von wenigstens acht Radial-Randschlitzen ausgebildet sind.
Gewöhnlich ist das Förderband kurz vor seinem Umlauf um die Preßscheibe an einem feststehenden Schubstreckenklotz entlanggeführt, welcher gemäß einer Weiterbildung dazu genutzt wird, den Luftkanal durch eine Ausnehmung in dem den Saugstrangförderer führenden Schubstreckenklotz zu bilden.
Die Effektivität des Luftkanals wird gemäß einer Weiterbildung dadurch optimiert, daß er seitlich durch als Messerleisten ausgebildetete Seitenwände begrenzt ist, welche Durchbrechungen aufweisen, die den Luftkanal mit der Atmosphäre verbinden.

Eine noch effektivere Stauberfassung und Staubabsaugung wird nach einem weiteren Vorschlag dadurch erreicht, daß der Schubstreckenklotz unterhalb der in den Luftkanal einmündenden Durchbrechungen der Seitenwände mit einem in den zwischen dem unteren Umfangsabschnitt der Preßscheibe und dem Saugstrangförderer gebildeten Zwickel eingreifenden schaberartigen Partikel-Rückhaltekeil versehen ist.

Eine definierte Entstaubungszone wird nach einem weiteren Vorschlag dadurch erreicht, daß der im wesentlichen konzentrisch zur Preßscheibe verlaufende Luftkanal sich zwischen dem unteren Rückhaltekeil des Schubstreckenklotzes und einem oberen mit dem Schubstreckenklotz verbundenen, gegen die Preßscheibe angestellten Schaber erstreckt. Die Entstaubung des Lagerraumes der Preßscheibe wird noch dadurch erleichtert, daß die Stirnflächen der Preßscheibe Durchbrechungen aufweisen.

Der mit der Erfindung erzielte Vorteil besteht darin, daß durch eine permanente Entstaubung bzw. Staubfreihaltung der besonders sensiblen Funktionsbereiche, insbesondere der Lagerstellen und der Bandführungsfläche der Preßscheibe, einerseits deren Betriebssicherheit im Vollastbetrieb langfristig erhalten bleibt und damit einhergehend langfristig auch eine sichere Bandführung und somit eine Erhöhung der Bandstandzeit gewährleistet ist.

Die Erfindung wird anhand eines in der Zeichnung dargestellten Ausführungsbeispiels näher erläutert.

Hierbei zeigen:
- Figur 1: Ausschnittweise eine Strangfördereinheit einer Zigarettenstrangmaschine,
- Figur 2: einen Querschnitt durch eine erfindungsgemäße Preßscheibe der Strangfördereinheit entlang der Linie A-A gemäß Figur 1 und
- Figur 3: eine perspektivische Ansicht der Preßscheibe.

In Figur 1 ist der Formateinlauf einer Zigarettenstrangmaschine dargestellt. Sie zeigt das Abgabeende eines als luftdurchlässiges Endlos-Förderband ausgbildeten Saugstrangförderers 1 und einen Teil einer Formateinrichtung 2 mit einem strichpunktiert angedeuteten Formatbett 3 und einem Einlauffinger 4. Der Saugstrangförderer 1 läuft in Pfeilrichtung 6 in einem Tabakkanal 7 um und fördert einen Faserstrang aus Tabakfasern (nicht dargestellt) von einer Strangaufbauzone (ebenfalls nicht dargestellt) zur Abgabe an eine Formateinrichtung 2. Der Faserstrang wird hängend am Saugstrangförderer 1 im Tabakkanal 7 gefördert, wobei er mittels eines durch den Saugstrangförderer 1 hindurchwirkenden Saugzugs aus einer den Saugstrangförderer umschließenden Saugkammer 8 am Saugstrangförderer gehalten wird. Das Formatbett 3 weist gemäß Figur 2 eine Strangführungsfläche 9 auf, die einen im Querschnitt gewölbten Strangkanal bildet, dessen Wölbungsradius in Laufrichtung des Strangs vom Einlaufkonus 11 zum Formatteil hin kontinuierlich abnimmt und der in einen entsprechend der gewünschten Strangform ausgebildeten, nicht weiter dargestellten Strangkanal der Formateinrichtung 2 mündet. Im Einlaufkonus 11 entlang der Strangführungsfläche 9 und in dem nicht weiter dargestellten Strangkanal der Formateinrichtung 2 ist ein in Pfeilrichtung 12 umlaufendes Formatband 13 geführt, das einen Hüllmaterialstreifen 14 durch die Formateinrichtung 2 trägt. Diese Technik derartiger Maschinen ist hinlänglich bekannt, so daß eine nähere Darstellung und Beschreibung hier nicht erforderlich ist. Im Bereich des Einlaufkonus 11 konvergiert der Saugstrangförderer 1 zur Strangführungsfläche 9 des Formatbetts 3 und legt den in einer nicht dargestellten Strangaufbauzone aufgeschauerten und in üblicher Weise egalisierten Tabakstrang auf den durch die Formateinrichtung 2 bewegten Hüllmaterialstreifen 14 auf. Dabei wird der Tabakstrang bei seiner Passage durch den Einlaufkonus 11 unter der Wirkung des Saugstrangförderers 1 stark komprimiert und entsprechend der Querschnittsveränderung des Einlaufkonus in Förderrichtung 12 des Formatbandes 13 so verformt, daß er in den teilweise von der Strangführungsfläche 9 des Formatbettes 3 umschlossenen Strangkanal einlaufen kann. Im Bereich der Strangführungsfläche 9 ist dem Formatbett 3 benachbart als weiteres Strangführungsmittel der Einlauffinger 4 mit einem Schaber 16 angeordnet, der zusammen mit der Strangführungsfläche 9 des Formatbettes 3 eine den Faserstrang weiter komprimierende und formende Strangführung bildet.

Der Schaber 16 ist stirnseitig am Einlauffinger 4 der Formateinrichtung 2 befestigt. Seine Unterseite ist als Strangführungsfläche 17 ausgebildet und liegt in der Einbauposition des Schabers der Strangführungsfläche 9 des Formatbettes 3 gegenüber, so daß beide Strangführungsflächen 9 und 17 einen Strangführungskanal einschließen. Die Strangführungsfläche 17 ist dabei konkav gewölbt und fluchtet mit einer anschließenden Strangführungsfläche 18, die an der Unterseite des Einlauffingers 4 ausgebildet ist. Diese Ausbildung der Strangführungsflächen bewirkt in bekannter Weise das Verformen des ankommenden Tabakstrangs zu einem zylindrischen Faserstrang bei gleichzeitiger Umhüllung dieses Faserstrangs mit dem Hüllmaterialstreifen 14.

Im Bereich des Formateinlaufes ist der Saugstrangförderer 1 an seinem Abgabeende um eine durch den Saugstrangförderer 1 in Umdrehung versetzte Preßscheibe 19 herumgeführt, wobei das gesamte Abgabeende und die Preßscheibe 19 durch als Messerleisten 21 ausgebildete Seitenwände abgedeckt ist, die sich unterseitig bis entlang der Strangführungsfläche 9 im Formatbett 3 erstrecken. Zwischen den beiden Messerleisten 21 ist zur Führung des Saugstrangförderers 1 ein sogenannter Schubstreckenklotz 22 eingefügt, der mit einem schaberartigen Rückhaltekeil 23 mit einem Abstand im zehntel Millimeterbereich in dem zwischen der Preßscheibe 19 und dem Saugstrangförderer 1 gebildeten unteren Zwickel gegen die Preßscheibe 19 angestellt ist. Oberseitig ist der Schubstreckenklotz 22 mit einem gegen die Umfangsfläche der Preßscheibe 19 angestellten Schaber 24 ausgestattet. Oberhalb des Rückhaltekeils 23 ist der Schubstreckenklotz 22 mit einer Ausnehmung in Form eines Luftkanals 26 versehen, welcher in einem etwa konzentrischen Verlauf zur Preßscheibe deren zwischen dem Ober- und Untertrum des Saugstrangförderers 1 verlaufenden freien Umfangsabschnitt der Preßscheibe 19 zwischen dem Schaber 24 und dem Rückhaltekeil 23 begrenzt. Der Luftkanal 26 steht einerseits mit der Saugkammer 8 und andererseits mit dem inneren Lagerraum 27 der Preßscheibe 19 in Verbindung. Zu diesem Zweck ist die Preßscheibe 19 mit insgesamt acht beidseitig an ihrem Umfangsrand austretenden radialen Luftschlitzen 28 versehen, so daß beim Vorbeilauf der durch den Saugstrangförderer 1 freigegebenen Luftschlitze 28 im Bereich des Luftkanals 26 eine Strömungsverbindung zwischen dem Lagerraum 27 der Preßscheibe 19 und der Saugkammer 8 hergestellt wird. Zur Effektivitätssteigerung der Saugströmung sind außerdem Durchbrechungen 29 in der Stirnwand der Preßscheibe 19 sowie in den beiden Messerleisten 21 jeweils im Bereich des unteren Endes des Luftkanals 26 Durchbrechungen 31 vorgesehen. Durch die auf diese Weise erzeugte permanente Saugluftströmung von der Preßscheibe 19 zur Saugkammer 8 werden Staubpartikel, die vom Schaber 24 nicht erfaßt und abgenommen werden konnten von der Umfangsfläche der Preßscheibe 19 abgesaugt, so daß sich kein Tabakstaub zwischen der Umfangsfläche der Preßscheibe 19 und dem Saugstrangförderer ansammeln und zum Auftragen des Saugstrangförderers führen kann und somit eine Beschädigung des Saugstrangförderers 1 durch den Schaber 17 verhindert wird. Gleichzeitig werden durch die Passage des Luftkanals durch die Luftschlitze 28 Staubablagerungen im Lagerraum 27 der Preßscheibe 19 unterbunden, so daß langfristig Lagerschäden verhindert werden.

## Patentansprüche

1. Vorrichtung zum Aufbauen eines kontinuierlichen Tabakstranges, mit einem entlang einer Aufbaustrecke mit einer Saugkammer in Wirkverbindung stehenden Saugstrangförderer, welcher im Strangeinlaufbereich einer den Tabakstrang zu einem umhüllten Zigarettenstrang formenden Formateinrichtung um eine mit dem Saugstrangförderer umlaufende Preßscheibe herumgeführt ist, **dadurch gekennzeichnet, daß** die Preßscheibe (19) im Bereich eines umschlingungsfreien Umfangsabschnitts durch einen einerseits mit dem inneren Lagerraum (27) der Preßscheibe und andererseits mit der Saugkammer (8) in Strömungsverbindung stehenden Luftkanal (26) begrenzt ist.

2. Vorrichtung nach Anspruch 1, **dadurch gekennzeichnet, daß** die Strömungsverbindung zum Lagerraum (27) der Preßscheibe (19) durch beidseitig am Umfangsrand der Preßscheibe austretende Luftschlitze (28) hergestellt wird.

3. Vorrichtung nach Anspruch 2, **dadurch gekennzeichnet, daß** die Luftschlitze (28) in Form von wenigstens acht Radial-Randschlitzen ausgebildet sind.

4. Vorrichtung nach einem der Ansprüche 1 bis 3, **dadurch gekennzeichnet, daß** der Luftkanal (26) durch eine Ausnehmung in einem den Saugstrangförderer (1) führenden Schubstreckenklotz (22) gebildet wird.

5. Vorrichtung nach einem der Ansprüche 1 bis 4, **dadurch gekennzeichnet, daß** der Luftkanal (26) seitlich durch als Messerleisten ausgebildete Seitenwände (21) begrenzt ist, welche Durchbrechungen (31) aufweisen, die den Luftkanal mit der Atmosphäre verbinden.

6. Vorrichtung nach einem der Ansprüche 1 bis 5, **dadurch gekennzeichnet, daß** der Schubstreckenklotz (22) unterhalb der in den Luftkanal (26) einmündenden Durchbrechungen (31) der Seitenwände (21) mit einem in den zwischen dem unteren Umfangsabschnitt der Preßscheibe (19) und dem Saugstrangförderer (1) gebildeten Zwickel eingreifenden schaberartigen Partikel-Rückhaltekeil (23) versehen ist.

7. Vorrichtung nach einem der Ansprüche 1 bis 6, **dadurch gekennzeichnet, daß** der im wesentlichen konzentrisch zur Preßscheibe (19) verlaufende Luftkanal (26) sich zwischen dem unteren Rückhaltekeil (23) des Schubstreckenklotzes (22) und einem oberen mit dem Schubstreckenklotz verbundenen, gegen die Preßscheibe angestellten Schaber (24) erstreckt.

8. Vorrichtung nach einem der Ansprüche 1 bis 7, **dadurch gekennzeichnet, daß** die Stirnflächen der Preßscheibe (19) Durchbrechungen (31) aufweisen.

## Claims

1. A device for building up a continuous strand of tobacco, with a suction-operated strand conveyor which is operatively connected along a build-up path to a suction chamber and which is guided around a pressing disc - revolving with the suction-operated strand conveyor - in the strand entry region of a formatting device shaping the strand of tobacco into a wrapped cigarette strand, **characterized in that** the pressing disc (19) is bounded in the region of a peripheral portion free of contact with the conveyor by an air duct (26) fluidically connected to the inner mounting space (27) of the pressing disc at one end and to the suction chamber (8) at the other end.

2. A device according to Claim 1, **characterized in that** the flow connexion to the mounting space (27) of the pressing disc (19) is produced by air slots (28) opening on both sides of the peripheral edge of the pressing disc.

3. A device according to Claim 2, **characterized in that** the air slots (28) are constructed in the form of at least eight radial edge slots.

4. A device according to one of Claims 1 to 3, **characterized in that** the air duct (26) is formed by a recess in a displacement-path block (22) guiding the suction-operated strand conveyor (1).

5. A device according to one of Claims 1 to 4, **characterized in that** the air duct (26) is bounded at the sides by lateral walls (21) constructed in the form of blade strips and which have apertures (31) connecting the air duct to the atmosphere.

6. A device according to one of Claims 1 to 5, **characterized in that** below the apertures (31) of the lateral walls (21) opening into the air duct (26) the displacement-path block (22) is provided with a scraper-like particle-retention wedge (23) engaging in the gap formed between the lower peripheral portion of the pressing disc (19) and the suction-operated strand conveyor (1).

7. A device according to one of Claims I to 6, **characterized in that** the air duct (26) which extends substantially concentrically to the pressing disc (19) extends between the lower retention wedge (23) of the displacement-path block (22) and an upper scraper (24) connected to the displacement-path block and set against the pressing disc.

8. A device according to one of Claims 1 to 7, **characterized in that** the end faces of the pressing disc (19) have apertures (31).

## Revendications

1. Dispositif pour confectionner un boudin continu de tabac, comportant un transporteur de boudin à aspiration, qui est placé en relation de coopération avec une chambre d'aspiration, le long d'un trajet de confection, et qui, dans la région d'entrée, pour le boudin, d'une structure de mise en forme transformant le boudin de tabac en un boudin de cigarettes enveloppé, passe autour d'un disque de pressage toummant avec le transporteur de boudin à aspiration, **caractérisé en ce que** le disque de pressage (19) est, dans la région d'un secteur non encerclé de sa circonférence, bordé par un canal à air (26) communiquant par une liaison d'écoulement, d'un côté, avec le compartiment à palier intérieur (27) du disque de pressage et, de l'autre côté, avec la chambre d'aspiration (8).

2. Dispositif selon la revendication 1, **caractérisé en ce que** la liaison d'écoulement au compartiment à palier (27) du disque de pressage (19) est établie au moyen de fentes de passage d'air (28) émergeant, des deux côtés, au niveau du bord périphérique du disque de pressage.

3. Dispositif selon la revendication 2, **caractérisé en ce que** les fentes de passage d'air (28) sont réalisées sous la forme d'au moins huit fentes radiales de bord.

4. Dispositif selon l'une des revendications 1 à 3, **caractérisé en ce que** le canal à air (26) est formé par un évidement ménagé dans un sabot de parcours tangentiel (22) guidant le transporteur de boudin à aspiration (1).

5. Dispositif selon l'une des revendications 1 à 4, **caractérisé en ce que** le canal à air (26) est délimité, sur les côtés, par des parois latérales (21) aménagées en réglettes à couteau, lesquelles parois latérales présentent des perçages (31), qui font communiquer le canal à air avec l'atmosphère.

6. Dispositif selon l'une des revendications 1 à 5, **caractérisé en ce que** le sabot de parcours tangentiel (22) est, en dessous des perçages (31) des parois latérales (21) débouchant dans le canal à air (26), doté d'un coin de retenue de particule (23), en forme de racloir, qui s'engage dans l'angle formé entre le secteur inférieur de la circonférence du disque de pressage (19) et le transporteur de boudin à aspiration (11).

7. Dispositif selon l'une des revendications 1 à 6, **caractérisé en ce que** le canal à air (26), sensiblement concentrique au disque de pressage (19), s'étend entre le coin de retenue inférieur (23) du sabot de parcours tangentiel (22) et un racloir supérieur (24) relié au sabot de parcours tangentiel et mis en place contre le disque de pressage.

8. Dispositif selon l'une des revendications 1 à 7, **caractérisé en ce que** les surfaces frontales du disque de pressage (19) présentent des perçages (31).
